# EUROPÄISCHE PATENTSCHRIFT

(11) **EP 3 111 454 B1**
(45) Veröffentlichungstag und Bekanntmachung des Hinweises auf die Patenterteilung: **05.08.2020**
(21) Anmeldenummer: 15741894.8
(22) Anmeldetag: 01.04.2015
(51) Int. Cl.: H01F 7/18, H01H 33/66, H01H 3/28

(54) **ANORDNUNG MIT EINEM ELEKTRISCHEN SCHALTER UND EINEM ELEKTROMAGNETISCHEN AKTUATOR**
ARRANGEMENT COMPRISING AN ELECTRIC SWITCH AND AN ELECTROMAGNETIC ACTUATOR
DISPOSITIF COMPRENANT UN INTERRUPTEUR ÉLECTRIQUE ET UN ACTIONNEUR ÉLECTROMAGNÉTIQUE

(30) Priorität: 29.04.2014 DE 102014208014
(43) Veröffentlichungstag der Anmeldung: 04.01.2017
(73) Patentinhaber: Siemens Aktiengesellschaft, 80333 München (DE)
(72) Erfinder: HAHN, Andreas, 03048 Cottbus (DE); KÜHN, Wolfgang, 12623 Berlin (DE)
(86) Internationale Anmeldenummer: PCT/EP2015/057169
(87) Internationale Veröffentlichungsnummer: WO 2015/165684

(56) Entgegenhaltungen:
- DE-A1- 19 544 207
- DE-A1-102008 040 668
- DE-A1-102009 042 777
- DE-B3-102011 083 282

## Beschreibung

Die Erfindung bezieht sich auf ein Verfahren mit den Merkmalen gemäß dem Oberbegriff des Patentanspruchs 1.

Ein derartiges Verfahren ist aus der deutschen Patentschrift DE 10 2011 083 282 B3 bekannt. Die Patentschrift beschreibt ein Verfahren zum Betreiben eines elektrischen Schalters mit zumindest einem beweglichen Schaltkontakt, der von einem beweglichen Anker eines elektromagnetischen Aktuators zum Ein- und Ausschalten des Schalters bewegt wird, wobei zwischen dem beweglichen Schaltkontakt und dem Anker eine Federeinrichtung angeordnet ist. Zum Bewegen des Ankers von einer vorgegebenen Ausgangsstellung, in der die Schaltkontakte geöffnet sind, in eine vorgegebene Ankerendstellung, in der die Schaltkontakte geschlossen sind und Federenergie in der Federeinrichtung gespeichert ist, wird ein magnetischer Fluss in einer Erregerwicklung des Aktuators erzeugt, indem in die Erregerwicklung ein Erregerstrom eingespeist wird.

Die deutsche Offenlegungsschrift DE 195 44 207 A1 beschreibt ein Steuerverfahren für einen Aktuator. Bei diesem Verfahren werden zur Steuerung der Bewegung eines Ankers des Aktuators während der Ankerbewegung die Bewegungsgrößen, also die Beschleunigung, die Geschwindigkeit und der jeweiligen Ort des Ankers, ermittelt, nämlich unter anderem unter Auswertung des magnetischen Flusses, der durch eine Erregerwicklung des Aktuators fließt. Unter Heranziehung der errechneten Bewegungsgrößen erfolgt eine Steuerung des Stroms durch die Erregerwicklung mit Blick auf das Einhalten eines vorgegebenen Bewegungsablaufs für den Aktuator.

Die DE 10 2008 040 668 A1 offenbart ein Verfahren zum Regeln eines Magnetflusses eines Elektromagneten.

Die DE 10 2009 042 777 A1 offenbart einen elektromagnetischen Aktor mit einer Messvorrichtung zur Bestimmung einer Ankerposition, wobei die Messvorrichtung wenigstens einen Stromsensor und einen Magnetfeldsensor aufweist.

Der Erfindung liegt die Aufgabe zugrunde, ein Verfahren zum Betreiben eines elektrischen Schalters anzugeben, bei dem möglichst wenig Verschleiß auftritt.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß - unter anderemvorgesehen, dass der magnetische Fluss durch die Erregerwicklung oder eine mit dem magnetischen Fluss durch die Erregerwicklung korrelierende Flussgröße unter Bildung eines Flusswertes Φist(t) ermittelt wird, die magnetische Durchflutung in der Erregerwicklung unter Berücksichtigung zumindest des durch die Erregerwicklung fließenden Erregerstromes und der Windungszahl der Erregerwicklung unter Bildung eines Durchflutungswertes Θ(t) ermittelt wird und unter Berücksichtigung eines Positionsdatensatzes, der die jeweilige Ankerposition in Abhängigkeit von Durchflutungswerten und Flusswerten angibt, diejenige Ankerposition - nachfolgend Kontaktaufschlag-Ankerposition genannt - bestimmt wird, bei der die Schaltkontakte während des Schließvorgangs aufeinander treffen, bevor der Anker seine Ankerendstellung erreicht, wobei zum Bewegen des Ankers von der Ausgangsstellung in die Endstellung der magnetische Fluss durch die Erregerwicklung geregelt wird, und zwar derart, dass der Verlauf des Flusswertes Φist(t) - in zumindest einem Zeitabschnitt, bevor der Anker seine Kontaktaufschlag-Ankerposition erreicht - einen fest vorgegebenen Sollflussverlauf aufweist.

Ein wesentlicher Vorteil des erfindungsgemäßen Verfahrens ist darin zu sehen, dass bei diesem die Kontaktaufschlag-Ankerposition ermittelt wird; dies ermöglicht es, einen vor Erreichen der Kontaktaufschlag-Ankerposition fest vorgegebenen Sollflussverlauf zum Zeitpunkt des Erreichens der Kontaktaufschlag-Ankerposition zu modifizieren und den weiteren Bewegungsablauf ab der Kontaktaufschlag-Ankerposition bis zum Erreichen der Ankerendstellung anders zu gestalten als vor Erreichen der Kontaktaufschlag-Ankerposition. Der Bewegungsablauf bis zur Ankerendstellung lässt sich somit optimieren.

Der Positionsdatensatz wird vorzugsweise anhand von Kalibrierungsmessungen, die an dem jeweils konkreten Schalter vorgenommen werden, vorab bestimmt und in einem Speicher der Steuereinrichtung hinterlegt. Alternativ kann die Bestimmung des Positionsdatensatzes auch über Computersimulationsverfahren erfolgen, die die mechanischen und elektromagnetischen Eigenschaften des Schalters berücksichtigen.

Mit Blick auf die Durchführung der Flussregelung wird der magnetische Fluss durch die Erregerwicklung in dem zumindest einen Zeitabschnitt, bevor der Anker seine Kontaktaufschlag-Ankerposition erreicht, mittels einer Konstantflussregelung auf einen vorgegebenen konstanten Sollfluss Φconst1 geregelt. Mit anderen Worten ist der in dem zumindest einen Zeitabschnitt vor Erreichen der Kontaktaufschlag-Ankerposition fest vorgegebene Sollflussverlauf ein fest vorgegebener konstanter Sollfluss Φconst1.

Weiter wird die Konstantflussregelung beendet oder auf einen anderen Sollfluss (Φconst2) umgeschaltet, sobald der Anker seine Kontaktaufschlag-Ankerposition erreicht hat. Der magnetische Fluss wird durch Reduktion des durch die Erregerwicklung fließenden Erregerstromes herabgesetzt. Besonders schnell und einfach lässt sich die Kontaktaufschlag-Ankerposition erkennen, wenn aus dem Positionsdatensatz für den konstanten Sollfluss Φconst1 ein Durchflutungswert-Ankerpositionsverlauf ausgelesen wird, der die Ankerposition in Abhängigkeit von der jeweiligen Durchflutung für den konstanten Sollfluss Φconst1 angibt, und die Kontaktaufschlag-Ankerposition (zumindest auch) anhand des Durchflutungswert-Ankerpositionsverlaufs bestimmt wird.

Aus dem Positionsdatensatz oder aus dem Durchflutungswert-Ankerpositionsverlauf wird vorzugsweise für den konstanten Sollfluss Φconst1 ein Anschlagsdurchflutungswert Θa(Xc) ausgelesen, für den der Anker seine Kontaktaufschlag-Ankerposition erreicht. Bei dieser Ausgestaltung erfolgt die Bestimmung der Kontaktaufschlag-Ankerposition vorzugsweise anhand des Anschlagsdurchflutungswerts Θa(Xc).

Im Falle einer Berücksichtung des oben erwähnten Anschlagsdurchflutungswerts Θa(Xc) wird es als vorteilhaft angesehen, wenn die Konstantflussregelung beendet oder auf einen anderen Sollfluss (Φconst2) umgeschaltet wird, sobald der Durchflutungswert Θ(t) dem Anschlagsdurchflutungswert Θa(Xc) gleicht.

Alternativ oder zusätzlich kann für den jeweils ermittelten Durchflutungswert und für den jeweils ermittelten Flusswert aus dem Positionsdatensatz der jeweils passende oder annähernd passende Positionswert ausgelesen werden und die Kontaktaufschlag-Ankerposition anhand der Positionswerte erkannt werden.

Mit Blick auf die letztgenannte Ausgestaltung wird es als vorteilhaft angesehen, wenn aus dem Positionsdatensatz der Bewegungsverlauf des Ankers unter Ermittlung einer zeitabhängigen Positionsangabe ermittelt wird, mit der zeitabhängigen Positionsangabe eine zeitabhängige Beschleunigungsangabe ermittelt wird und auf das Erreichen der Kontaktaufschlag-Ankerposition geschlossen wird, wenn der Betrag der zeitabhängigen Beschleunigungsangabe einen vorgegebenen Schwellenwert erreicht oder überschreitet.

Die Erfindung bezieht sich außerdem auf eine Anordnung mit einem elektrischen Schalter gemäß Anspruch 7.

Bezüglich der Vorteile der erfindungsgemäßen Anordnung sei auf die obigen Ausführungen im Zusammenhang mit dem erfindungsgemäßen Verfahren verwiesen, da die Vorteile des erfindungsgemäßen Verfahrens denen der erfindungsgemäßen Anordnung entsprechen.

Die Steuereinrichtung weist vorzugsweise einen Mikroprozessor oder Mikrocontroller sowie den Speicher auf, in dem der Positionsdatensatz gespeichert ist. Der Mikroprozessor oder der Mikrocontroller ist vorzugsweise derart programmiert, dass er das oben beschriebene Verfahren zum Betreiben des Schalters durchführen kann.

Die Erfindung wird nachfolgend anhand von Ausführungsbeispielen näher erläutert; dabei zeigen beispielhaft
- Figur 1: ein Ausführungsbeispiel für eine Anordnung mit einem Aktuator und einem mit dem Aktuator in Verbindung stehenden elektrischen Schalter, wobei der Aktuator eine Erregerwicklung, eine Steuereinrichtung und eine mit der Steuereinrichtung verbundene Hilfsspule zum Messen des magnetischen Flusses aufweist,
- Figur 2: ein erstes Ausführungsbeispiel für eine Sollflusskurve, auf die die Steuereinrichtung gemäß Figur 1 den magnetischen Fluss regeln kann,
- Figur 3: ein zweites Ausführungsbeispiel für eine Sollflusskurve, auf die die Steuereinrichtung gemäß Figur 1 den magnetischen Fluss regeln kann,
- Figur 4: ein Ausführungsbeispiel für einen Positionsdatensatz in Form einer Kennlinienschar und
- Figur 5: ein Ausführungsbeispiel für eine Anordnung mit einem Aktuator und einem elektrischen Schalter, wobei der Aktuator eine Erregerwicklung, eine Steuereinrichtung und einen mit der Steuereinrichtung verbundenen Hallsensor zum Messen des magnetischen Flusses aufweist.

In den Figuren werden der Übersicht halber für identische oder vergleichbare Komponenten stets dieselben Bezugszeichen verwendet.

In der Figur 1 erkennt man einen Aktuator in Form eines elektromagnetischen Antriebs 10 für einen elektrischen Schalter 20; bei dem Schalter 20 kann es beispielsweise um einen elektrischen Leistungsschalter handeln. Der elektrische Schalter 20 umfasst einen beweglichen Schaltkontakt 21 sowie einen feststehenden Schaltkontakt 22.

Der bewegliche Schaltkontakt 21 steht mit einer Antriebsstange 30 des elektromagnetischen Antriebs 10 in Verbindung, die mit einer Federeinrichtung 40 zusammenwirkt. An die Federeinrichtung 40 ist außerdem eine weitere Antriebsstange 50 angekoppelt, die mit einem beweglichen Anker 60 des elektromagnetischen Antriebs 10 verbunden ist.

Der Anker 60 kann entlang einer vorgegebenen Schieberichtung P eine Hubbewegung ausführen und sich dabei in Richtung eines Jochs 70 des Antriebs 10 bewegen. Die Figur 1 zeigt den Anker 60 mit durchgezogenen Linien in einer geöffneten Position (nachfolgend auch Ausgangsposition genannt), in der er von dem Joch 70 getrennt ist. In der geöffneten Position des Ankers 60 befindet sich der bewegliche Schaltkontakt 21 in einer geöffneten Position, die in der Figur 1 ebenfalls mit durchgezogenen Linien dargestellt ist. Mit gestrichelten Linien sowie mit den Bezugszeichen 61 und 21a sind die geschlossene Position (nachfolgend auch Endstellung genannt) des Ankers 60, in der dieser auf dem magnetischen Joch 70 aufliegt, und die geschlossene Position des beweglichen Schaltkontakts gezeigt.

Die Funktion der Federeinrichtung 40 besteht unter anderem darin, im geschlossenen Zustand des Schalters 20 eine vorgegebene Kontaktandruckkraft bereitzustellen; bei dem Ausführungsbeispiel gemäß Figur 1 wird die Federeinrichtung 40 die weitere Antriebsstange 50 in der Figur 1 nach oben drücken, so dass der Anker 60 stets mit einer Federkraft beaufschlagt wird, die ihn in die geöffnete Position bringen will und die im geschlossenen Zustand durch eine entsprechend große Haltekraft kompensiert werden muss.

Wegen der Federeinrichtung 40 wird der Anker 60 bei seiner Bewegung von der Ausgangsposition in die Ankerendstellung eine Zwischenposition - nachfolgend Kontaktaufschlag-Ankerposition genannt - erreichen, bei der die Schaltkontakte während des Schließvorgangs bereits aufeinander treffen, der Anker jedoch seine Ankerendstellung noch nicht erreicht hat. Die Ausgangsposition des Ankers 60 ist in der Figur 1 mit dem Bezugszeichen Xa, die Kontaktaufschlag-Ankerposition mit dem Bezugszeichen Xc und die Ankerendstellung mit dem Bezugszeichen Xe gekennzeichnet.

Soll der elektrische Schalter 20 mit dem elektromagnetischen Antrieb 10 geschlossen werden, so wird in die Erregerwicklung 80 mittels einer Steuereinrichtung 100 ein Strom I(t) eingespeist, der einen magnetischen Fluss innerhalb der Erregerwicklung hervorruft und den Anker 60 entgegen der Federkraft der Federeinrichtung 40 in seine geschlossene Position bringt. Die Steuereinrichtung 100 umfasst vorzugsweise einen Mikroprozessor oder Mikrocontroller 110, der den Strom I(t) regelt, und zwar derart, dass der Verlauf des Flusswerts Φist(t) des magnetischen Flusses einer fest vorgegebenen Sollflusskurve entspricht, aber nur bis zu demjenigen Zeitpunkt, an dem der Anker 60 die Kontaktaufschlag-Ankerposition Xc erreicht; dieser Zeitpunkt wird nachfolgend Aufschlagszeitpunkt genannt. Besonders bevorzugt wird der magnetische Fluss durch die Erregerwicklung 80 in dem Zeitabschnitt, der unmittelbar vor dem Aufschlagszeitpunkt liegt, mittels einer Konstantflussregelung auf einen konstanten Sollfluss Φconst1 geregelt.

Um diese Regelung des magnetischen Flusses zu ermöglichen, steht die Steuereinrichtung 100 mit einer Hilfsspule 200 in Verbindung, die das magnetische Joch 70 umgibt und von demselben magnetischen Fluss durchflossen wird wie die Erregerwicklung 80. Die Steuereinrichtung 100 bzw. deren Mikrocontroller 110 misst die an der Hilfsspule 200 abfallende elektrische Spannung Uh(t) unter Bildung eines Spulenspannungsmesswerts und ermittelt mit diesem unter Berücksichtigung des Induktionsgesetzes: $Uh \left(t\right) = N ⋅ dΦ ist \left(t\right) / dt$ den magnetischen Fluss, der die Erregerwicklung 80 und die Hilfsspule 200 durchsetzt; in der Formel bezeichnet N die Wicklungsanzahl der Hilfsspule 200, Uh(t) die an der Hilfsspule 200 abfallende Spannung und t die Zeit.

Unter Berücksichtigung des jeweiligen Flusswertes Φist(t) steuert der Mikrocontroller 110 der Steuereinrichtung 100 den Strom I(t) durch die Erregerwicklung 80 derart, dass der Flusswert Φist(t) des magnetischen Flusses einen vorgegebenen zeitlichen Verlauf aufweist, bevor der Anker seine Kontaktaufschlag-Ankerposition erreicht. Mit anderen Worten erfolgt die Regelung der Aktuatorbewegung bzw. die Regelung der Bewegung des Ankers 60 anfangs unabhängig von dessen tatsächlichen Bewegungsparametern, sondern ausschließlich anhand des Flusswertes Φist(t) des magnetischen Flusses, der die Erregerwicklung 80 und die Hilfsspule 200 durchsetzt, und zwar solange, bis der Anker 60 seine Kontaktaufschlag-Ankerposition erreicht hat.

Um ein Abschalten der Sollflussregelung oder ein Umschalten der Sollflussregelung auf einen anderen Sollfluss als den Sollfluss Φconst1 zu ermöglichen, sobald der Anker 60 die Kontaktaufschlag-Ankerposition Xc erreicht, ermittelt die Steuereinrichtung 100 während der Ankerbewegung zusätzlich die magnetische Durchflutung in der Erregerwicklung 80, beispielsweise unter Berücksichtigung des durch die Erregerwicklung fließenden Erregerstromes I(t) und der Windungszahl W der Erregerwicklung 80 unter Bildung eines Durchflutungswertes Θ(t), vorzugsweise gemäß $Θ \left(t\right) = W ⋅ I \left(t\right)$

Die Durchflutung entspricht also der magnetischen Spannung als Wegintegral der magnetischen Feldstärke bei geschlossenem magnetischem Kreis.

Unter Berücksichtigung eines Positionsdatensatzes POS, der in einem Speicher 120 der Steuereinrichtung 100 abgespeichert ist und die jeweilige Ankerposition X in Abhängigkeit von Durchflutungswerten Θ(t) und den magnetischen Flusswerten Φist(t) angibt, kann der Mikrocontroller 110 die Kontaktaufschlag-Ankerposition Xc bestimmen, bei der die Schaltkontakte während des Schließvorgangs aufeinander treffen, bevor der Anker 60 seine Ankerendstellung erreicht.

Ein Ausführungsbeispiel für eine Kennlinienschar, die den Positionsdatensatz POS im Speicher 120 der Steuereinrichtung 100 bilden kann, ist beispielhaft in der Figur 4 gezeigt. Man erkennt eine Vielzahl an Funktionsverläufen der Form $Φ = f \left(Θ\right)$ für unterschiedliche Ankerpositionen X, wobei die Ausgangsstellung, in der die Schaltkontakte geöffnet sind, mit der Bezeichnung Xa kennzeichnet ist und die Ankerendstellung, in der die Schaltkontakte geschlossen sind und Federenergie in der Federeinrichtung 40 gespeichert ist, mit dem Bezugszeichen Xe gekennzeichnet ist. Die Kurve X(t) zeigt beispielhaft einen möglichen Ankerverlauf über der Zeit durch das Kennlinienfeld während der Bewegung von der Ausgangsstellung Xa über die Kontaktaufschlag-Ankerposition Xc in die Ankerendstellung Xe.

Bei der seitens der Steuereinrichtung 80 erfolgende Konstantflussregelung derart, dass der Flusswert Φist(t) vor Erreichen der Kontaktaufschlag-Ankerposition Xc den konstanten Sollfluss Φconst1 aufweist, kann die Steuereinrichtung 80 bzw. deren Mikrocontroller 110 aus dem Positionsdatensatz POS für den konstanten Sollfluss Φconst1 einen Durchflutungswert-Ankerpositionsverlauf Θa(X) auslesen bzw. bilden, der die Ankerposition X in Abhängigkeit von dem jeweiligen Durchflutungswert Θ(t) für den konstanten Sollfluss Φconst1 angibt. Aus diesem Durchflutungswert-Ankerpositionsverlauf Θa(X) kann die Steuereinrichtung 80 bzw. deren Mikrocontroller 110 wiederum den Anschlagsdurchflutungswert Θa(Xc) auslesen, für den der Anker 60 seine Kontaktaufschlag-Ankerposition Xc erreicht.

Sobald die Steuereinrichtung 80 feststellt, dass der Durchflutungswert Θ(t) dem Anschlagsdurchflutungswert Θa(Xc) gleicht, schließt sie darauf, dass der Anker 60 seine Kontaktaufschlag-Ankerposition Xc erreicht hat, und setzt den magnetischen Fluss ΦIst(t) durch Reduktion des durch die Erregerwicklung fließenden Erregerstromes I(t) herab. Ein solches Herabsetzen des magnetischen Flusses kann beispielsweise durch ein Umschalten der Konstantflussregelung auf einen anderen, und zwar geringeren, Sollfluss Φconst2 erfolgen.

Die Figur 2 zeigt ein Ausführungsbeispiel für eine Flusskurve mit Flusswerten Φ (t) über der Zeit t, die der Mikrocontroller 110 zur Ansteuerung der Erregerwicklung 80 einstellen kann. Man erkennt, dass die Flusskurve gemäß Figur 2 einen Anstiegsrampenabschnitt 300 aufweist, in dem die Flusswerte Φ(t) von 0 auf einen vorgegebenen Rampenendwert vorzugsweise linear ansteigen.

An den Anstiegsrampenabschnitt 300 schließt sich ein erster Konstantflussabschnitt 310 an, in dem mittels Konstantflussregelung der magnetische Fluss einen ersten konstanten Sollfluss Φconst1 aufweist. Der erste Konstantflussabschnitt 310 dient dazu, in der Anfangsphase der Beschleunigung des beweglichen Ankers 60 besonders große Beschleunigungskräfte hervorzurufen, um die Geschwindigkeit des Ankers 60 in der Anfangsphase besonders schnell zu erhöhen.

Sobald der Anker 60 zum Zeitpunkt tc seine Kontaktaufschlag-Ankerposition Xc erreicht hat, wird die Sollflussregelung umgeschaltet, und zwar auf einen konstanten zweiten Sollfluss Φconst2, der zum Halten des Ankers 60 in der Ankerendstellung geeignet ist. Es ergibt sich ein zweiter Konstantflussabschnitt, der in der Figur 2 mit dem Bezugszeichen 320 gekennzeichnet ist.

Die Figur 3 zeigt ein weiteres Ausführungsbeispiel für eine Flusskurve mit Flusswerten Φ(t) über der Zeit t, die der Mikrocontroller 110 zur Ansteuerung der Erregerwicklung 80 einstellen kann. Man erkennt einen Anstiegsrampenabschnitt 400, einen ersten Konstantflussabschnitt 410 mit einem ersten konstanten Sollfluss Φconst1, einen zweiten Konstantflussabschnitt 420 mit einem zweiten konstanten Sollfluss Φconst2 und einen dritten Konstantflussabschnitt 430 mit einem dritten konstanten Sollfluss Φconst3.

Der zweite Konstantflussabschnitt 420 wirkt als Bremsabschnitt und liegt zeitlich zwischen dem als Beschleunigungsabschnitt wirkenden ersten Konstantflussabschnitt 410 und dem zum Halten des Ankers 60 in der Ankerendstellung geeigneten dritten Konstantflussabschnitt 430. Der zweite Konstantflussabschnitt 420 dient dazu, die Geschwindigkeit des Ankers 60 vor dem Auftreffen auf dem magnetischen Joch 70 auf einen Wert abfallen zu lassen, der einen möglichst geringen Verschleiß der Aktuatorteile des Aktuators 10 sicherstellt. Im zweiten Konstantflussabschnitt 420 ist der konstante Sollfluss Φconst2 vorzugsweise kleiner als der dritte konstante Sollfluss Φconst3, mit dem sich der Anker 60 in seiner Endlage auf dem Joch 70 halten lässt.

Das Umschalten der Konstantflussregelung für den Übergang von dem ersten Konstantflussabschnitt 410 in den zweiten Konstantflussabschnitt 420 erfolgt sobald der Anker 60 zum Zeitpunkt te seine Kontaktaufschlag-Ankerposition Xc erreicht hat. Die Kontaktaufschlag-Ankerposition Xc erkennt der Mikrocontroller 110 vorzugsweise anhand des Positionsdatensatzes POS.

Das Umschalten der Konstantflussregelung für den Übergang von dem zweiten Konstantflussabschnitt 420 in den dritten Konstantflussabschnitt 430 erfolgt vorzugsweise, wenn der Anker zum Zeitpunkt te seine Ankerendstellung Xe erreicht hat. Die Ankerendstellung Xe erkennt der Mikrocontroller 110 vorzugsweise anhand des Positionsdatensatzes POS, der in dem Speicher 120 der Steuereinrichtung 100 abgespeichert ist, in Abhängigkeit von den Durchflutungswerten Θ(t) und den magnetischen Flusswerten Φist(t), also beispielsweise in gleicher Weise, wie er in Abhängigkeit von den Durchflutungswerten Θ(t) und den magnetischen Flusswerten Φist(t) die Kontaktaufschlag-Ankerposition Xc bestimmt. Bezüglich der Erkennung der Ankerendstellung Xe gelten die obigen Erläuterungen also entsprechend.

Alternativ kann die Steuereinrichtung 100 bzw. deren Mikrocontroller 110 die Kontaktaufschlag-Ankerposition Xc und/oder die Ankerendstellung Xe auch wie folgt bestimmen:
Zunächst wird für den jeweils ermittelten Durchflutungswert Θ(t) und für den jeweils ermittelten Flusswert ΦIst(t) aus dem Positionsdatensatz POS der jeweils passende oder annähernd passende Positionswert X(t) des Ankers 60 ausgelesen. Mit der zeitabhängigen Positionsangabe wird eine zeitabhängige Beschleunigungsangabe a(t) ermittelt gemäß $a \left(t\right) = \frac{{d}^{2} X \left(t\right)}{{dt}^{2}} ,$ und es wird jeweils auf das Erreichen der Kontaktaufschlag-Ankerposition Xc oder der Ankerendstellung Xe geschlossen, wenn der Betrag |a(t)| der zeitabhängigen Beschleunigungsangabe a(t) einen vorgegebenen Schwellenwert M erreicht oder überschreitet, also wenn gilt: $\left|a\left(t\right)\right| \geq M$

Im Übrigen gelten die obigen Erläuterungen bezüglich der Arbeitsweise der Steuereinrichtung 100 und deren Mikrocontroller 110 entsprechend.

Die Figur 5 zeigt ein zweites Ausführungsbeispiel für einen Aktuator 10 und einen elektrischen Schalter 20, bei der eine Steuereinrichtung 100 des Aktuators 10 eine Regelung des Flusswertes Φist(t) des magnetischen Flusses durch das Joch 70 und dem zugeordneten beweglichen Anker 60 hervorruft. Die Anordnung gemäß Figur 5 entspricht von dem Aufbau her im Wesentlichen dem Ausführungsbeispiel gemäß Figur 1 mit dem Unterschied, dass zum Messen des Flusswertes Φist(t) keine Hilfsspule vorgesehen ist, sondern ein Hall-Sensor 500, der mit der Steuereinrichtung 100 und dem Mikrocontroller 110 verbunden ist. Der Hall-Sensor 500 erzeugt ein Messsignal S(t), das vom Hall-Sensor 500 zur Steuereinrichtung 100 und zum Mikrocontroller 110 übermittelt wird. Anhand des Messsignals S(t) kann der Mikrocontroller 110 den magnetischen Fluss im magnetischen Joch 70 bzw. den magnetischen Fluss durch die Erregerwicklung 80 ermitteln und den Strom I(t) durch die Erregerwicklung 80 derart einstellen, dass der magnetische Fluss in der Erregerwicklung 80 bzw. im magnetischen Joch 70 im zeitlichen Verlauf einer vorgegebenen Sollflusskurve entspricht, wie dies beispielhaft im Zusammenhang mit den Figuren 2 bis 4 oben gezeigt worden ist.

Zusammengefasst unterscheidet sich das Ausführungsbeispiel gemäß Figur 5 von dem Ausführungsbeispiel gemäß Figur 1 somit lediglich in der Erfassung des Flusswertes Φist(t) des magnetischen Flusses, der durch die Erregerwicklung 80, das magnetische Joch 70 und den Anker 60 fließt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, im Rahmen des durch die vorliegenden Ansprüche bestimmten Schutzumfangs.

### Bezugszeichenliste

- 10: elektromagnetischer Antrieb / Aktuator
- 20: Schalter
- 21: beweglicher Schaltkontakt
- 21a: Schaltkontakt in geschlossener Position / Endstellung
- 22: feststehender Schaltkontakt
- 30: Antriebsstange
- 40: Federeinrichtung
- 50: weitere Antriebsstange
- 60: Anker
- 61: Anker in geschlossener Stellung / Endstellung
- 70: Joch
- 80: Erregerwicklung
- 100: Steuereinrichtung
- 110: Mikrocontroller
- 120: Speicher
- 200: Hilfsspule
- 300: Anstiegsrampenabschnitt
- 310: erster Konstantflussabschnitt
- 320: zweiter Konstantflussabschnitt
- 400: Anstiegsrampenabschnitt
- 410: erster Konstantflussabschnitt
- 420: zweiter Konstantflussabschnitt
- 430: dritter Konstantflussabschnitt
- 500: Hall-Sensor

- I(t): Spulenstrom
- P: Schieberichtung
- POS: Positionsdatensatz
- S(t): Messsignal
- t: Zeit
- tc: Zeitpunkt
- te: Zeitpunkt
- Uh(t): Spannung
- X: Ankerposition
- Xa: Ausgangsstellung
- Xc: Kontaktaufschlag-Ankerposition
- Xe: Ankerendstellung
- X(t): zeitabhängige Positionsangabe

- Φist(t): Flusswert
- Φ(t): Flusswert
- Φconst1: Sollfluss
- Φconst2: Sollfluss
- Φconst3: Sollfluss
- Θ: Durchflutung

## Patentansprüche

1. Verfahren zum Betreiben eines elektrischen Schalters (20) mit zumindest einem beweglichen Schaltkontakt, der von einem beweglichen Anker (60) eines elektromagnetischen Aktuators (10) zum Ein- und Ausschalten des Schalters (20) bewegt wird,
- wobei zwischen dem beweglichen Schaltkontakt und dem Anker (60) eine Federeinrichtung (40) angeordnet ist und
- wobei zum Bewegen des Ankers (60) von einer vorgegebenen Ausgangsstellung (Xa), in der die Schaltkontakte des Schalters geöffnet sind, in eine vorgegebene Ankerendstellung (Xe), in der die Schaltkontakte geschlossen sind und Federenergie in der Federeinrichtung (40) gespeichert ist, ein magnetischer Fluss in einer Erregerwicklung (80) des Aktuators (10) erzeugt wird, indem in die Erregerwicklung (80) ein Erregerstrom (I(t)) eingespeist wird,
**dadurch gekennzeichnet, dass**
- der magnetische Fluss durch die Erregerwicklung (80) oder eine mit dem magnetischen Fluss durch die Erregerwicklung (80) korrelierende Flussgröße unter Bildung eines Flusswertes (Φist(t)) ermittelt wird,
- die magnetische Durchflutung in der Erregerwicklung (80) unter Berücksichtigung zumindest des durch die Erregerwicklung (80) fließenden Erregerstromes (I(t)) und der Windungszahl der Erregerwicklung (80) unter Bildung eines Durchflutungswertes (Θ(t)) ermittelt wird und
- unter Berücksichtigung eines Positionsdatensatzes (POS), der die jeweilige Ankerposition in Abhängigkeit von Durchflutungswerten und Flusswerten angibt, diejenige Ankerposition,
- nachfolgend Kontaktaufschlag-Ankerposition (Xc) genannt,
- bestimmt wird, bei der die Schaltkontakte während des Schließvorgangs aufeinander treffen, bevor der Anker (60) seine Ankerendstellung (Xe) erreicht,
- wobei zum Bewegen des Ankers (60) von der Ausgangsstellung (Xa) in die Endstellung der magnetische Fluss durch die Erregerwicklung (80) geregelt wird, und zwar derart, dass der Verlauf des Flusswertes (Φist(t)),
- in zumindest einem Zeitabschnitt bevor der Anker (60) seine Kontaktaufschlag-Ankerposition (Xc) erreicht,
- einen fest vorgegebenen Sollflussverlauf aufweist,
- wobei der magnetische Fluss durch die Erregerwicklung (80) in dem zumindest einen Zeitabschnitt bevor der Anker (60) seine Kontaktaufschlag-Ankerposition (Xc) erreicht, mittels einer Konstantflussregelung auf einen vorgegebenen konstanten Sollfluss (Φconst1) geregelt wird,
- wobei die Konstantflussregelung beendet oder auf einen anderen Sollfluss (Φconst2) umgeschaltet wird, sobald der Anker (60) seine Kontaktaufschlag-Ankerposition (Xc) erreicht hat,
- indem der magnetische Fluss durch Reduktion des durch die Erregerwicklung (80) fließenden Erregerstromes (I(t)) herabgesetzt wird.

2. Verfahren nach Anspruch 1,
**dadurch gekennzeichnet, dass**
- aus dem Positionsdatensatz (POS) für den konstanten Sollfluss (Φconst1) ein Durchflutungswert-Ankerpositionsverlauf (Θa(X)) ausgelesen wird, der die Ankerposition in Abhängigkeit von der jeweiligen Durchflutung für den konstanten Sollfluss (Φconst1) angibt, und
- die Kontaktaufschlag-Ankerposition (Xc) zumindest auch anhand des Durchflutungswert-Ankerpositionsverlaufs Θa(X) bestimmt wird.

3. Verfahren nach einem der voranstehenden Ansprüche 1-2,
**dadurch gekennzeichnet, dass**
- aus dem Positionsdatensatz (POS) oder dem Durchflutungswert-Ankerpositionsverlauf Θa(X) für den konstanten Sollfluss (Φconst1) ein Anschlagsdurchflutungswert (Θa(Xc)) ausgelesen wird, für den der Anker (60) seine Kontaktaufschlag-Ankerposition (Xc) erreicht, und
- die Bestimmung der Kontaktaufschlag-Ankerposition (Xc) zumindest auch anhand des Anschlagsdurchflutungswerts Θa(Xc) erfolgt.

4. Verfahren nach Anspruch 3,
**dadurch gekennzeichnet, dass** die Konstantflussregelung beendet oder auf einen anderen Sollfluss (Φconst2) umgeschaltet wird, sobald der Durchflutungswert (Θ(t)) dem Anschlagsdurchflutungswert (Θa(Xc)) gleicht.

5. Verfahren nach einem der voranstehenden Ansprüche,
**dadurch gekennzeichnet, dass**
- der für den jeweils ermittelten Durchflutungswert (Θ(t)) und für den jeweils ermittelten Flusswert (Φist(t)) aus dem Positionsdatensatz (POS) der jeweils passende oder annähernd passende Positionswert ausgelesen wird und
- die Kontaktaufschlag-Ankerposition (Xc) anhand der Positionswerte erkannt wird.

6. Verfahren nach einem der voranstehenden Ansprüche,
**dadurch gekennzeichnet, dass**
- aus dem Positionsdatensatz (POS) der Bewegungsverlauf des Ankers (60) unter Ermittlung einer zeitabhängigen Positionsangabe (X(t)) ermittelt wird,
- mit der zeitabhängigen Positionsangabe (X(t)) eine zeitabhängige Beschleunigungsangabe (a(t)) ermittelt wird und
- auf das Erreichen der Kontaktaufschlag-Ankerposition (Xc) geschlossen wird, wenn der Betrag (|a(t)|) der zeitabhängigen Beschleunigungsangabe (a(t)) einen vorgegebenen Schwellenwert (M) erreicht oder überschreitet.

7. Anordnung mit einem elektrischen Schalter (20), mit zumindest einem beweglichen Schaltkontakt, der von einem beweglichen Anker (60) eines elektromagnetischen Aktuators (10) der Anordnung zum Ein- und Ausschalten des Schalters (20) bewegt wird,
- wobei zwischen dem beweglichen Schaltkontakt und dem Anker (60) eine Federeinrichtung (40) der Anordnung angeordnet ist, und
- wobei zum Bewegen des Ankers (60) von einer vorgegebenen Ausgangsstellung (Xa), in der die Schaltkontakte des Schalters geöffnet sind, in eine vorgegebene Ankerendstellung (Xe), in der die Schaltkontakte geschlossen sind und Federenergie in der Federeinrichtung (40) gespeichert ist, ein magnetischer Fluss in einer Erregerwicklung (80) des Aktuators (10) erzeugt wird, indem in die Erregerwicklung (80) ein Erregerstrom (I(t)) eingespeist wird,
**dadurch gekennzeichnet, dass**
- der Schalter (20) eine Steuereinrichtung (100) aufweist, die diejenige Ankerposition - nachfolgend Kontaktaufschlag-Ankerposition (Xc) genannt - bestimmt, bei der die Schaltkontakte während des Schließvorgangs aufeinander treffen, bevor der Anker (60) seine Ankerendstellung (Xe) erreicht,
- wobei die Steuereinrichtung (100) derart ausgestaltet ist, dass sie den magnetischen Fluss durch die Erregerwicklung (80) oder eine mit dem magnetischen Fluss durch die Erregerwicklung (80) korrelierende Flussgröße unter Bildung eines Flusswertes (Φist(t)) ermittelt,
- wobei die Steuereinrichtung (100) derart ausgestaltet ist, dass sie die magnetische Durchflutung in der Erregerwicklung (80) unter Berücksichtigung zumindest des durch die Erregerwicklung (80) fließenden Erregerstromes (I(t)) und der Windungszahl (W) der Erregerwicklung (80) unter Bildung eines Durchflutungswertes (Θ(t)) ermittelt und
- wobei die Steuereinrichtung (100) derart ausgestaltet ist, dass sie unter Berücksichtigung eines in einem Speicher (120) der Steuereinrichtung (100) abgespeicherten Positionsdatensatzes (POS), der die jeweilige Ankerposition in Abhängigkeit von Durchflutungswerten und Flusswerten angibt, die Kontaktaufschlag-Ankerposition (Xc) bestimmt
- wobei die Steuereinrichtung (100) derart ausgestaltet ist, dass sie zum Bewegen des Ankers (60) von der Ausgangsstellung (Xa) in die Ankerendstellung (Xe) den magnetischen Fluss durch die Erregerwicklung (80) mittels einer Konstantflussregelung, in zumindest einem Zeitabschnitt bevor der Anker (60) seine Kontaktaufschlag-Ankerposition (Xc) erreicht, auf einen konstanten Sollfluss regelt,
- wobei die Steuereinrichtung (100) derart ausgestaltet ist, dass sie die Konstantflussregelung abschaltet oder auf einen anderen Sollfluss (Φconst2) umschaltet, sobald der Anker (60) seine Kontaktaufschlag-Ankerposition (Xc) erreicht, indem sie den magnetischen Fluss durch Reduktion des durch die Erregerwicklung (80) fließenden Erregerstromes (I(t)) herabsetzt.

8. Anordnung mit einem Schalter (20) nach Anspruch 7,
**dadurch gekennzeichnet, dass**
- die Steuereinrichtung (100) einen Mikroprozessor oder Mikrocontroller sowie den Speicher aufweist, in dem der Positionsdatensatz (POS) gespeichert ist, und
- der Mikroprozessor oder der Mikrocontroller derart programmiert ist, dass er eines der Verfahren nach den Ansprüchen 1 bis 6 durchführen kann.

## Claims

1. Method for operating an electric switch (20) having at least one movable switch contact which is moved by a movable armature (60) of an electromagnetic actuator (10) in order to switch the switch (20) on and off,
- wherein a spring device (40) is disposed between the movable switch contact and the armature (60), and
- wherein, in order to move the armature (60) from a predefined starting position (Xa), in which the switch contacts of the switch are open, into a predefined armature end position (Xe), in which the switch contacts are closed and spring energy is stored in the spring device (40), a magnetic flux is generated in an excitation winding (80) of the actuator (10) by way of an excitation current (I(t)) being fed into the excitation winding (80),
**characterized in that**
- the magnetic flux through the excitation winding (80) or a flux variable correlating to the magnetic flux through the excitation winding (80) is determined and a flux value (Φist(t)) is formed,
- the magnetomotive force in the excitation winding (80) is determined with consideration for at least the excitation current (I(t)) flowing through the excitation winding (80) and the number of turns of the excitation winding (80), and a magnetomotive value (Θ(t)) is formed, and
- with consideration for a position data set (POS) which indicates the particular armature position as a function of magnetomotive values and flux values, an armature position - referred to in the following as the contact strike armature position (Xc) - is determined at which the switch contacts meet each other during the closing operation, before the armature (60) reaches the armature end position (Xe),
- wherein, in order to move the armature (60) from the starting position (Xa) into the end position, the magnetic flux through the excitation winding (80) is regulated, specifically in such a way that the progression of the flux value (Φist(t)) - in at least one time interval before the armature (60) reaches the contact strike armature position (Xc) - has a fixedly predefined setpoint flux progression,
- wherein the magnetic flux through the excitation winding (80) is regulated to a predefined constant setpoint flux (Φconst1), by means of a constant flux regulation, in the at least one time interval before the armature (60) reaches the contact strike armature position (Xc),
- wherein the constant flux regulation is terminated or is switched to another setpoint flux (Φconst2) as soon as the armature (60) reaches the contact strike armature position (Xc),
- by way of the magnetic flux being reduced by reducing the excitation current (I(t)) flowing through the excitation winding (80) .

2. Method according to Claim 1,
**characterized in that**
- a magnetomotive value-armature position progression (Θa(X)) is read out of the position data set (POS) for the constant setpoint flux (Φconst1), which progression indicates the armature position as a function of the particular magnetomotive force for the constant setpoint flux (Φconst1), and
- the contact strike armature position (Xc) is determined at least also on the basis of the magnetomotive value-armature position progression (Θa(X)).

3. Method according to one of the preceding Claims 1-2, **characterized in that**
- a strike magnetomotive value (Θa(Xc)), at which the armature (60) reaches the contact strike armature position (Xc), is read out of the position data set (POS) or the magnetomotive value-armature position progression (Θa(X)) for the constant setpoint flux (Φconst1), and
- the determination of the contact strike armature position (Xc) also takes place at least on the basis of the strike magnetomotive value (Θa(Xc)).

4. Method according to Claim 3,
**characterized in that**
the constant flux regulation is terminated or is switched to another setpoint flux (Φconst2) as soon as the magnetomotive value (Θ(t)) is equal to the strike magnetomotive value (Θa(Xc)).

5. Method according to one of the preceding claims, **characterized in that**
- the particular suitable or approximately suitable position value is read out of the position data set (POS) for the particular determined magnetomotive value (Θ(t)) and for the particular determined flux value (Φist(t)), and
- the contact strike armature position (Xc) is detected on the basis of the position values.

6. Method according to one of the preceding claims, **characterized in that**
- the progression of the movement of the armature (60) is determined from the position data set (POS), and time-dependent position information (X(t)) is determined,
- the time-dependent position information (X(t)) is used for determining time-dependent acceleration information (a(t)), and
- it is inferred that the contact strike armature position (Xc) has been reached when the absolute value (|a(t)|) of the time-dependent acceleration information (a(t)) reaches or exceeds a predefined threshold value (M).

7. Arrangement having an electric switch (20), having at least one movable switch contact which is moved by a movable armature (60) of an electromagnetic actuator (10) of the arrangement in order to switch the switch (20) on and off,
- wherein a spring device (40) of the arrangement is disposed between the movable switch contact and the armature (60), and
- wherein, in order to move the armature (60) from a predefined starting position (Xa), in which the switch contacts of the switch are open, into a predefined armature end position (Xe), in which the switch contacts are closed and spring energy is stored in the spring device (40), a magnetic flux is generated in an excitation winding (80) of the actuator (10) by way of an excitation current (I(t)) being fed into the excitation winding (80),
**characterized in that**
- the switch (20) has a control device (100) which determines an armature position - referred to in the following as the contact strike armature position (Xc) - at which the switch contacts meet each other during the closing operation, before the armature (60) reaches the armature end position (Xe),
- wherein the control device (100) is designed in such a way that said control device determines the magnetic flux through the excitation winding (80) or determines a flux variable correlating to the magnetic flux through the excitation winding (80), and a flux value (Φist(t)) is formed,
- wherein the control device (100) is designed in such a way that said control device determines the magnetomotive force in the excitation winding (80) with consideration for at least the excitation current (I(t)) flowing through the excitation winding (80) and the number of turns (W) of the excitation winding (80), and a magnetomotive value (Θ(t)) is formed, and
- wherein the control device (100) is designed in such a way that said control device determines the contact strike armature position (Xc) with consideration for a position data set (POS) stored in a memory (120) of the control device (100), which data set indicates the particular armature position as a function of magnetomotive values and flux values,
- wherein the control device (100) is designed in such a way that, in order to move the armature (60) from the starting position (Xa) into the armature end position (Xe), said control device regulates the magnetic flux through the excitation winding (80) to a constant setpoint flux by means of a constant flux regulation in at least one time interval, before the armature (60) reaches the contact strike armature position (Xc),
- wherein the control device (100) is designed in such a way that said control device shuts off the constant flux regulation or switches it to another setpoint flux (Φconst2) as soon as the armature (60) reaches the contact strike armature position (Xc), by virtue of the fact that said control device reduces the magnetic flux by reducing the excitation current (I(t)) flowing through the excitation winding (80).

8. Arrangement having a switch (20) according to Claim 7, **characterized in that**
- the control device (100) comprises a microprocessor or a microcontroller and the memory, in which the position data set (POS) is stored, and
- the microprocessor or the microcontroller is programmed in such a way that it can carry out one of the methods according to Claims 1 to 6.

## Revendications

1. Procédé pour faire fonctionner un interrupteur (20) électrique ayant au moins un contact mobile de commutation, qui est déplacé par une armature (60) mobile d'un actionneur (100) électromagnétique, afin de fermer et d'ouvrir l'interrupteur (20),
- dans lequel un dispositif (40) à ressort est monté entre le contact mobile de commutation et l'armature (60) et
- dans lequel, pour faire passer l'armature (60) d'une position (Xa) initiale donnée à l'avance, dans laquelle les contacts de commutation de l'interrupteur sont ouverts, a une position (Xe) finale de l'armature donnée à l'avance, dans laquelle les contacts de commutation sont fermés et de l'énergie du ressort est emmagasiné dans le dispositif (40) à ressort, on produit un flux magnétique par un enroulement (80) d'excitation de l'actionneur (10) en injectant un courant (I(t)) d'excitation dans l'enroulement (80) d'excitation,
**caractérisé en ce que**
- on détermine le flux magnétique par l'enroulement (80) d'excitation ou une grandeur de flux se corrélant au flux magnétique par l'enroulement (80) d'excitation en formant une valeur (Φist(t)) de flux,
- on détermine l'ampère-tour magnétique par l'enroulement (80) d'excitation en tenant compte au moins du courant (I(t)) d'excitation passant dans l'enroulement (80) d'excitation et du nombre de spires de l'enroulement (80) d'excitation, en formant une valeur (Θ(t)) d'ampère-tour et
- en tenant compte d'un ensemble (POS) de données de position, qui indique la position respective de l'armature en fonction de valeurs d'ampère-tour et de valeurs de flux, on détermine la position d'armature désignée dans ce qui suit par position (Xc) d'armature d'impact de contact, dans laquelle les contacts de commutation arrivent l'un sur l'autre pendant l'opération de fermeture, avant que l'armature (60) n'atteigne sa position (Xe) finale de l'armature,
- dans lequel, pour faire passer l'armature (60) de la position (Xa) initiale à la position finale, on règle le flux magnétique par l'enroulement (80) d'excitation, et cela de manière à ce que la courbe de la valeur (Φist(t)) de flux, dans au moins un laps de temps avant que l'armature (60) n'atteigne sa position (Xc) d'armature d'impact des contacts, ait une courbe de flux de consigne fixe, donnée à l'avance,
- dans lequel on règle le flux magnétique par l'enroulement (80) d'excitation dans le au moins un laps de temps, avant que l'armature (60) n'atteigne sa position (Xc) d'armature d'impact des contacts, à un flux (Φconst1) de consigne constant, donné à l'avance au moyen d'un réglage de flux constant,
- dans lequel on met fin au réglage de flux constant ou on passe à un autre flux (Φconst2) de consigne, dès que l'armature (60) a atteint sa position (Xc) d'armature d'impact des contacts,
- en diminuant le flux magnétique par réduction du courant (I(t)) d'excitation passant dans l'enroulement (80) d'excitation.

2. Procédé suivant la revendication 1,
**caractérisé en ce que**
- à partir de l'ensemble (POS) de données de position pour le flux (Φconst1) de consigne constant, on lit une courbe (Θa(X)) de position d'armature de valeurs d'ampère-tour, qui indique la position de l'armature en fonction de l'ampère-tour respectif pour le flux (Φconst1) de consigne constant, et
- on détermine la position (Xc) d'armature d'impact des contacts, au moins également, à l'aide de la courbe Θa(X) de position d'armature de valeurs d'ampère-tour.

3. Procédé suivant l'une des revendications précédentes 1 à 2, **caractérisé en ce que**
- à partir de l'ensemble (POS) de données de position ou de la courbe Θa(X) de position d'armature de valeurs d'ampère-tour pour le flux (Φconst1) de consigne constant, on lit une valeur (Θa(Xc)) d'ampère-tour d'impact, pour laquelle l'armature (60) atteint sa position (Xc) d'armature d'impact des contacts, et
- la détermination de la position (Xc) d'armature d'impact des contacts s'effectue, au moins également, à l'aide de la valeur Θa(Xc) d'ampère-tour d'impact.

4. Procédé suivant la revendication 3,
**caractérisé en ce que**
on met fin au réglage de flux constant ou on passe à un autre flux (Φconst2) de consigne, dès que la valeur (Θ(t)) d'ampère-tour est égale à la valeur (Θa(Xc)) d'ampère-tour d'impact.

5. Procédé suivant l'une des revendications précédentes, **caractérisé en ce que**
- on lit, pour la valeur (Θ(t)) d'ampère-tour déterminée respectivement et pour la valeur (Φist(t)) de flux déterminée respectivement, à partir de l'ensemble (POS) de données de position, la valeur de position s'adaptant respectivement ou s'adaptant au plus près et
- on détecte la position (Xc) d'armature d'impact des contacts à l'aide des valeurs de position.

6. Procédé suivant l'une des revendications précédentes, **caractérisé en ce que**
- à partir de l'ensemble (POS) de données de position, on détermine la courbe de déplacement de l'armature (60) en déterminant une indication (X(t)) de position en fonction du temps,
- par l'indication (X(t)) de position en fonction du temps, on détermine une indication (a(t)) d'accélération en fonction du temps et
- on décide que la position (Xc) d'armature d'impact des contacts est atteinte, si la valeur absolue (|a(t)|) de l'indication (a(t)) d'accélération en fonction du temps atteint ou dépasse une valeur (M) de seuil donnée à l'avance.

7. Montage comprenant un interrupteur (20) électrique ayant au moins un contact mobile de commutation qui est déplacé par une armature (60) mobile d'un actionneur (10) électromagnétique du montage pour fermer et ouvrir l'interrupteur (20),
- dans lequel un dispositif (40) à ressort est monté entre le contact mobile de commutation et l'armature (60) et
- dans lequel, pour faire passer l'armature (60) d'une position (Xa) initiale donnée à l'avance, dans laquelle les contacts de commutation de l'interrupteur sont ouverts, a une position (Xe) finale de l'armature donnée à l'avance, dans laquelle les contacts de commutation sont fermés et de l'énergie du ressort est emmagasiné dans le dispositif (40) à ressort, on produit un flux magnétique par un enroulement (80) d'excitation de l'actionneur (10) en injectant un courant (I(t)) d'excitation dans l'enroulement (80) d'excitation,
**caractérisé en ce que**
- l'interrupteur (20) a un dispositif (100) de commande, qui détermine la position de l'armature - désignée dans ce qui suit position (Xc) d'armature d'impact des contacts -, pour laquelle les contacts arrivent l'un sur l'autre pendant l'opération de fermeture avant que l'armature (60) n'atteigne sa position (Xe) finale,
- dans lequel le dispositif (100) de commande est conformé de manière à déterminer le flux magnétique par l'enroulement (80) d'excitation ou une grandeur de flux se corrélant au flux magnétique par l'enroulement (80) d'excitation en formant une valeur (Φist(t)) de flux,
- dans lequel le dispositif (100) de commande est conformé de manière à déterminer les ampère-tour magnétiques dans l'enroulement (80) d'excitation, en tenant compte au moins du courant (I(t)) d'excitation passant dans l'enroulement (80) d'excitation et du nombre (W) de spires de l'enroulement (80) d'excitation en formant une valeur (Θ(t)) d'ampère-tour et
- dans lequel le dispositif (100) de commande est conformé de manière à déterminer la position (Xc) d'armature d'impact des contacts, en tenant compte d'un ensemble (POS) de données de position mis en mémoire dans une mémoire (120) du dispositif (100) de commande et indiquant la position respective de l'armature en fonction de valeurs d'ampère-tour et de valeurs de flux,
- dans lequel le dispositif (100) de commande est conformé de manière à régler, à une valeur de flux constante pour le passage de l'armature (60) de la position (Xa) initiale à la position (Xe) finale de l'armature, le flux magnétique par l'enroulement (80) d'excitation au moyen d'un réglage de flux constant dans au moins un laps de temps avant que l'armature (60) n'atteigne une position (Xc) d'armature d'impact des contacts,
- dans lequel le dispositif (100) de commande est conformé de manière à arrêter le réglage de flux constant ou à passer à un autre flux (Φconst2) de consigne, dès que l'armature atteint sa position (Xc) d'armature d'impact des contacts, en diminuant le flux magnétique par réduction du courant (I(t)) d'excitation passant dans l'enroulement (80) d'excitation.

8. Montage comprenant un interrupteur (20) suivant la revendication 7,
**caractérisé en ce que**
- le dispositif (100) de commande a un microprocesseur ou une micro-unité de commande, ainsi que la mémoire, dans laquelle l'ensemble (POS) de données de position est mis en mémoire, et
- le microprocesseur ou la micro-unité de commande est programmé de manière à pouvoir effectuer l'un des procédés suivant les revendications 1 à 6.
